# EUROPÄISCHE PATENTSCHRIFT

(11) **EP 0 287 905 B1**
(45) Veröffentlichungstag und Bekanntmachung des Hinweises auf die Patenterteilung: **03.03.1993**
(21) Anmeldenummer: 88105582.6
(22) Anmeldetag: 08.04.1988
(51) Int. Cl.: G08B 13/24

(54) **Verfahren zum Deaktivieren einer Resonanzetikette und Schaltungsanordnung zur Durchführung des Verfahrens**
Method for deactivating a resonant target, and circuit for carrying out this method
Procédé pour désactiver une étiquette résonante et circuit de mise en oeuvre du procédé

(30) Priorität: 23.04.1987 CH 1564/87
(43) Veröffentlichungstag der Anmeldung: 26.10.1988
(73) Patentinhaber: Actron Entwicklungs AG, CH-6343 Rotkreuz (CH)
(72) Erfinder: Rehder, Jürgen, Dipl.-Phys., D-6652 Bexbach-Höchen (DE)
(74) Vertreter: Lauer, Joachim, Dr.

(56) Entgegenhaltungen:
- WO-A-85/04975
- US-A- 3 938 044

## Beschreibung

Die Erfindung bezieht sich auf ein Verfahren nach dem Oberbegriff des Anspruches 1, sowie auf eine Schaltungsanordnung zur Durchfuhrung des Verfahrens.

In Kaufhäusern werden an den Waren zur Sicherung gegen Diebstahl Resonanzetiketten angebracht, die bei Bezahlung an der Kassa, gegebenenfalls aber auch nach Vorweis der Kassabestätigung erst bei Übernahme der Ware am Packtisch, deaktiviert werden mussen. Wird eine Etikette nicht deaktiviert, so lässt sich dies durch eine im Ausgangbereich angeordnete Überwachungsanlage erkennen, die die Etiketten zur Resonanz anregt und an der Resonanz eine nicht deaktivierte Etikette erkennt.

Das Deaktivieren erfolgt herkömmlich und wie z.B. aus der WO85/04975 bekannt durch Erregung der Etikette auf ihrer Resonanzfrequenz mit einem sinusförmigen Wellenzug von etwa der zehnfachen Leistung, was zum Durchbrennen des Schwingkreises bzw. von dessen Kondensator führt. Die hohe abgegebene Leistung kann allerdings auch zur Auslösung eines Alarmes am Ausgang des Warenhauses führen, insbesondere, wenn die Kasse nahe genug angeordnet ist. Die Beseitigung dieser Gefahr ist nur durch teure Schaltungsmassnahmen möglich. Eine weitere Schwierigkeit besteht darin, dass derartig hohe Leistungen eines Senders (und um einen solchen handelt es sich ja hier) der postbehördlichen Genehmigung bedarf und diese nur schwer (oder gar nicht) zu erlangen ist. Um mit möglichst geringer Leistung auszukommen wird in der WO85/04975 sogar eigens die Resonanzfrequenz der jeweils zu detektierenden Etikette in einem Wobbelzyklus zunächst bestimmt und nachfolgend genau auf der gemessenen Resonanzfrequenz deaktiviert. Um Störalarme auszuschalten ist freilich auch eine Synchronisation der Überwachungseinrichtung mit der Kassa in der Form möglich, dass die Überwachung in dem Augenblick unterbrochen wird, in dem die Kassa jeweils zur Deaktivierungerhöhte Leistung aussendet. Besonders bei mehreren Kassen bedeutet dies aber, dass die Überwachungseinrichtung letztlich mehr aus- als eingeschaltet ist, so dass unter Umständen ein Dieb mit gestohlener Ware dennoch durchschlüpfen kann.

Der Erfindung liegt die Aufgabe zugrunde, ein Verfahren der eingangs genannten Art sowie eine zugehörige Schaltungsanordnung so auszubilden, dass trotz der postbehördlichen Leistungsbeschränkungen eine Deaktivierung von Etiketten problemlos und sicher erfolgt und gleichzeitig Störalarme bei den am Ausgang installierten Detektionssystemen vermieden werden.

Ein erster Schritt zur Lösung dieser Aufgabe besteht in der Erkenntnis, dass es der Abgabe der Resonanzfrequenz zur Deaktivierung der Etikette gar nicht bedarf, sondern dass bei entsprechender Stärke ein einzelner Impuls genügt, um den Schwingkreis der Etikette zur Selbstzerstörung anzuregen.

Ausgehend von dieser Erkenntnis besteht die Lösung der gestellten Aufgabe in den Merkmalen des Kennzeichens des Anspruches 1.

In den abhängigen Ansprüchen 2-4 sind bevorzugte Ausgestaltungen des erfindungsgemässen Verfahrens gekennzeichnet.

Eine Schaltungsanordnung zur Durchführung des erfindungsgemässen Verfahrens ist durch die Merkmale des Anspruches 5 gekennzeichnet.

Einzelheiten der Erfindung ergeben sich an Hand der nachfolgenden Beschreibung eines in der Zeichnung schematisch dargestellten Ausführungsbeispieles.

Es sei angenommen, dass eine mit einer Resonanzetikette E versehene Ware entweder zur Kassa gebracht oder nach Bezahlung bei der Kassa von einem Packtisch abgeholt wird.

In jedem Falle muss nach der Bezahlung der Ware die Resonanzetikette E deaktiviert werden, was durch Betätigung eines Schaltelementes eingeleitet wird. Dieses Schaltelement kann einfach ein von Hand, z.B. von der Kassierin, zu betätigender Schalter sein, wird aber bevorzugt von einem Sensor LDR gebildet, der automatisch das Vorüberkommen der Ware feststellt und den Deaktivierungskreis in Tätigkeit setzt. Im dargestellten Ausführungsbeispiel ist der Sensor LDR von einer Lichtschranke oder einem Lichtreflektor mit einem lichtelektrischen Wandler LDR gebildet, doch sind verschiedene Ausgestaltungen möglich, beispielsweise ein Piezogeber, der das Gewicht der Ware an einer Unterlage feststellt oder ein dem Überprüfungskreis am Warenhausausgang nachgebildeter Kreis, der eine Resonanzschwingung aussendet und an Hand des "Echos" von der Etikette E deren Vorhandensein feststellt.

Dem Sensor LDR ist ein Verstärker 1 nachgeschaltet, insbesondere einer mit grosser Verstärkung, wie ein Schwellwertschalter, der die Spannungsänderung am Ausgange des Sensors LDR in einen Spannungssprung umsetzt. Von diesem Sprungsignal wird, gegebenenfalls über einen einen Nadelimpuls liefernden Koppelkondensator, ein Zeitglied 2, insbesondere ein Monoflop, angestossen, das ein nachgeschaltetes ODER-Glied 3 für eine vorbestimmte Zeit offen hält.

Wenn hier von einem einen Nadelimpuls liefernden Koppelkondensator die Rede ist, so sei hier angemerkt, dass es bereits dieser sein könnte, der den Entladungsimpuls an Stelle des später beschriebenen Kondensators C1 an eine Sendeantenne L1 liefert, doch sei nachstehend eine günstigere Ausführung an Hand der Darstellung und der Funktion der gezeigten Stufen 3 und 4 beschrieben.

Über das ODER-Gatter 3 wird ein Impulsgenerator 4 eingeschaltet, der zumindest zwei, vorzugsweise mehr, Impulse mit dazwischenliegenden Impulspausen abgibt. Die Impulspausenzeiten betragen ein Vielfaches der Impulszeiten. Wie später noch beschrieben wird, dient die so abgegebene Impulsfolge eine doppelten Zweck, nämlich einerseits der Sicherung der Zerstörung der Resonanzetikette E (falls dies nicht schon beim ersten Impuls gelingt), anderseits zur Überprüfung des Zerstörungserfolges. Da nämlich mit möglichst geringer Energie gearbeitet wird, kanna der Zerstörungserfolg dann ausbleiben, wenn die Etikette E etwa an einem sehr grossen Warenstück an einem von der Sendeantenne L1 entfernten Ort, z.B. an der Unterseite angeordnet ist. Stellt sich in so einem Falle durch den später beschriebenen Prüfkreis heraus, dass der Schwingkreis der Etikette E noch intakt ist (und daher am Ausgang des Warenhauses fälschlich einen Diebstahlsalarm durch die dort angebrachte Überprüfungseinrichtung auslösen könnte), so braucht die Ware nur umgedreht und die Deaktivierung wiederholt werden.

Ein Spannungsumsetzer 6 lädt über einen Widerstand R1 einen Kondensator C1 auf. Wenn hier von einem Widerstand die Rede ist, so sei darunter jegliche einen Stromwiderstand ergebende Schaltung verstanden. Es ist beispielsweise bekannt, dass etwa auch Transistoren als variable Widerstände betrieben werden können. Der Kondensator C1 liegt über einem steuerbaren Schalter 5 an Masse, wobei der Schalter 5 jeweils durch die Impulse aus dem Impulsgenerator 4 geschlossen wird. Es versteht sich daher, dass die Impulspausenzeiten so zu bemessen sind, dass in dieser Zeit der Kondensator C1 durch den Spannungsumsetzer 6 wieder aufgeladen werden kann.

Aus der bisherigen Beschreibung lässt sich eine weitere Abwandlungsmöglichkeit erkennen: Das Zeitglied 2 arbeitet hier gewissermassen als Torschaltung zur Festlegung der Anzahl der vom Impulsgenerator 4 abzugebenden Impulse. Es wäre also ohne weiteres möglich, eine Torschaltung an den Ausgang eines frei laufenden Impulsgenerators 4 zu legen und nur während einer vorbestimmten Zeit Impulse durchzulassen. Ebenso wäre es denkbar, an Stelle des Zeitgliedes 2 den Impulsgenerator 4 als Start-Stop-Generator auszubilden, der nach dem Anstossen durch den Impuls vom Verstärker 1 eine vorbestimmte Anzahl von Impulsen abgibt. Das Verhältnis von Impuls- zu Pausenzeit kann vorteilhaft in der Grössenordnung von 1:10000 liegen.

Hier sei nochmals auf die Impulspausenzeiten zwischen den Impulsen des Impulsgenerators 4 eingegangen. Normalerweise sind an einem solchen Generator die Pausenzeiten stets gleich gross, und die Impulse erfolgen periodisch. Dies bedeutet aber, dass die Impulse mit einer vorbestimmten Frequenz abgegeben werden. Dies kann für die vorliegenden Zwecke einen Nachteil bedeuten, wenn durch eine solche Frequenz Störungen zu erwarten sind. Deshalb ist es zweckmässig, die Impulspausenzeiten durch entsprechende Schaltung des Impulsgenerators 4 ungleichmässig zu machen. Dies kann entweder so erfolgen, dass sie von einem angeschlossenen oder integrierten Zufallsgenerator bestimmt werden, oder - wie dies bevorzugt ist - dass sie nach einer vorbestimmten Gesetzmässigkeit verändert, also entweder nach jedem Impuls verlängert oder verkürzt werden, wobei das Mass dieser Veränderung wieder gleichbleibend oder variabel sein kann.

Immerdann, wenn über einen vom Impulsgenerator 4 ausgesandten Impuls der Schalter 5 geschlossen wird, entlädt sich der Kondensator C1, und dieser Entladungsimpuls wird auf die Senderspule L1 übertragen. Der so ausgesandte Impuls reicht - wie gefunden wurde - aus, die Resonanzetikette E zu zerstören, denn sie wird durch diesen Impuls jeweils zu Eigenschwingungen angeregt, die dann exponentiell abklingen, wenn nicht vorher die Zerstörung erfolgt. Die Zerstörung erfolgt dabei in üblicherweise, meist am Kondensator des Etikettenschwingkreises.

Erfolgt hingegen keine Zerstörung und klingt die Schwingungserregung der Etikette E nach Erhalt eines Entladungsimpulses aus der Senderantenne L1 ab, so kann dies vorzugsweise mit Hilfe eines Prüfkreises festgestellt werden, der eine Empfangsantenne L2 zur Aufnahme der Erregungsschwingung der Etikette E aufweist.

Hier sei noch eine Bemerkung zur Ausbildung des Kondensators C1 eingefügt. Dieser muss jedenfalls so bemessen sein, dass einerseits die Etikette E mit grosser Sicherheit schon beim ersten Entladungsimpuls zerstört wird, so dass die später abgegebenen Impulse möglichst nur zur Durchführung der Prüfung dienen. Anderseits soll er klein genug sein, damit der Entladungsimpuls nicht einen zu grossen Energieinhalt besitzt und Störungen hervorrufen könnte. Es wurde nun gefunden, dass eine Grösse von maximal 60 nF, vorzugsweise maximal 50 nF durchaus ausreichend ist, und dass ein praktisch zweckmässiger Bereich 5 bis 50 nF umfasst. Beispielsweise ist eine Bemassung von 10 nF ± 5 nF durchaus realistisch.

Die Empfangs- und Prüfantenne L2 kann zusammen mit der Sendeantenne L1 angeordnet sein. Es kann aber auch die Sendeantenne L1 an der Kassa, die Prüfantenne L2 am Packtisch vorgesehen werden. Theoretisch kann auch eine Vorgangsweise eingeschlagen werden, wie sie aus der Radar- und Echolot-Technik bekannt ist, indem ein und dieselbe Antenne durch Umschalten einmal als Sende- dann wieder als Empfangsantenne verwendet wird. Dies ist aber für die vorliegenden Zwecke im allgemeinen nicht bevorzugt, wie nachstehend erläutert wird.

Der relativ starke Entladungsimpuls des Kondensators C1 wird nämlich im allgemeinen Begrenzungsmassnahmen zum Schutze der Empfangsschaltung erforderlich machen. Wie in der Zeichnung angedeutet ist, ist es vorteilhaft, mindestens zwei Gruppen von, insbesondere flächigen, Teilspulen L2', L2" für die Antenne L2 vorzusehen. Die Windungszahl mal Flächenprodukt sollte dabei gleich gross, aber mit entgegengesetzter Polarität in Reihe geschaltet sein, so dass sich die aus der Anregungsspule L1 induzierte Spannung in erster Näherung kompensiert. Beipielsweise wäre es beim Zusammenbau der Antennenspulen L1, L2 möglich, die Spule L1 als Rechteck zu gestalten, in dem die Empfangsspule L2 (in der gezeigten Weise) als symmetrische "8" eingebaut ist. Damit ergibt sich am Kreuzungspunkt der beiden Teilspulen L2ʹ und L2ʺ nahezu ein Signal von Null, wogegen das Signal an den Aussenseiten dieser Teilspulen am grössten ist. Dort wird gemäss dem gezeigten Ausführungsbeispiel auch das Signal an der Teilspule L2ʺ abgenommen.

Das an der Teilspule L2ʺ abgenommene Signal wird nun zweckmässig einer Begrenzungsschaltung (Kreis 7) zugeführt, bevor sie dem eigentlichen Empfangskreis zugeleitet wird. Diese Begrenzungsschaltung enthält eingangsseitig einen Begrenzungstransformator T, der vorzugsweise als symmetrischer Ferritübertrager, insbesondere relativ kleinen magnetischen Querschnitts, ausgebildet ist. Schon diese Massnahme führt zu einer ersten sicheren Begrenzung und damit zu einem Schutz der nachgeordneten Empfangsschaltung, denn zusätzlich zu einer allfälligen Heruntertransformation stellt die Sättigung des mit (relativ zum Signal) geringen magnetischen Querschnitt ausgebildeten Ferritkernes eine weitere Begrenzung des abgegebenen Signales dar.

An der Sekundärseite des Transformators T ist eine Mittelanzapfung vorgesehen, die an Masse liegt.

Eine alternative oder zusätzliche Massnahme kann in der (ausgangsseitig des Ferritübertragers T vorgesehenen) Anordnung einer Diodenschaltung D mit anitparallel geschalteten Dioden bestehen. Bevorzugt sind Siliziumdioden bzw. eine geringe Sperrschichtkapazität. Auch die Verwendung von Schottky-Dioden wäre möglich, die entsprechend schnell sind, doch sind diese teurer als die erwähnten Siliziumdioden.

Dazwischen besitzt der Kreis 7 einen Verstärker A, der zweckmässig als, insbesondere voll symmetrischer, Gegentaktverstärker ausgebildet ist. Auch dies ist eine Schutzmassnahme, durch die gleichtaktige, insbesondere kapazitiv auf die Empfangsantenne L2 übertragene, Störsignale wirkungsvoll unterdrückt werden. Gleichzeitig werden die bei Übersteuerung auftretenden Kreuzmodulationsprodukte verringert.

Es hat nun nicht nur keinen Sinn, sondern ist auch eher nachteilig, wenn der Empfangsschaltung auch das Signal des Entladungsimpulses vom Kondensator C1 zugeführt würde. Der Empfangskreis würde einerseits stark belastet und müsste durch zusätzliche Sicherungsmassnahmen verteuert werden, anderseits soll ja nicht der Entladungsimpuls selbst, sondern ein etwaiges Nachschwingen des Schwingkreises der Etikette E überprüft werden, falls diese unzerstört bleibt.

Eine einfache Massnahme zur Umgehund dieser Schwierigkeit liegt darin, dass ein Zeitschalter 8 im Empfangskreis liegt, welcher Schalter 8 den Empfangskreis erst eine vorbestimmte Zeit nach Abgabe des Entladungsimpulses über die Antenne L1 schliesst. Dies setzt natürlich voraus, dass Sende- und Empfangskreis miteinander synchronisiert sind, d.h. dass der Schalter 8 vom Sendekreis gesteuert wird. Zu diesem Zwecke ist der Steuereingang des Schalters 8 mit dem den Kondensator C1 entladenden Schaltglied LDR, 1-5 verbunden. Im Prinzip könnte die Steuerleitung 13 mit dem Stromkreis des Kondesnators C1 bzw. mit dem Schalter 5 unmittelbar verbunden sein, doch wird dies aus Dimensionsgründen im allgemeinen nicht bevorzugt. Günstiger ist es, die Steuerleitung an den Ausgang des Impulsgenerators 4 (oder einer der oben erwähnten Ersatzschaltungen) zu legen. Die Verzögerungszeit nach der Abgabe des Entladungsimpulses bis zum Schliessen des Schalters 8 wird durch ein in den Schalter 8 integriertes Zeitglied, z.B. ein Monoflop, bestimmt, doch kann das Zeitglied bzw. Monoflop auch gesondert in der Leitung 13 vorgesehen sein. Die Verzögerungszeit beträgt mindestens 2 µs, darf aber auch nicht zu lange sein. Ein Bereich von 5 bis 30 µs dürfte optimal sein. Anschliessend soll der Schalter 8 aber auch nicht zu lange offen bleiben, um Störsignale möglichst auszuschliessen. Eine Offenzeit von 10 µs bis maximal 60 µs, vorzugsweise maximal 50 µs, ist durchaus zufriedenstellend.

Sobald also der Entladungsimpuls vom Kondensator C1 an die Antenne L1 abgegebenen wurde (statt des Kondensators C1 könnte an sich jede beliebige Energiequelle entsprechender Stärke vorgesehen sein), vergeht bis zum Schliessen des Schlaters 8 die oben erwähnte, vorbestimmte, gegebenenfalls durch eine nicht dargestellte Justiereinrichtung einstellbare, Zeit. Diese Zeit wird so gewählt, dass die durch den Anregungsimpuls von der Antenne L1 im System erzeugten Störschwingungen soweit abgeklungen sind, dass ein von einer allenfalls unzerstört gebliebenen Etikette E stammendes Signal signifikant aufgenommen werden kann.

Ist der Schalter 8 geschlossen und erhält die Empfangsantenne L2 eine Nachschwingung von einer unzerstört gebliebenen Etikette E, so werden diese Schwingungen zweckmässig in einem Integrator 9 aufintegriert. Auch dies mag ein Schutz vor Störfrequenzen sein, denn dem Integrator 9 ist bevorzugt ein Schwellwertschalter 10 nachgeschaltet, so dass wenige Störschwingungen nicht ausreichen, um die Schaltschwelle des Schwellwertschalters 10 zu überschreiten. Praktisch dient der Schalter 10 als Komparator mit einem vorgegebenen Wert, nämlich seinem, allenfalls über einen nicht dargestellten Justierwiderstand einstellbaren, Schwellwert.

Integrator 9 und Schwellwertschalter 10 bilden in der Praxis die Erkennungsschaltung für eine schwingungsfähig gebliebene Resonanzetikette E. Gewünschtenfalls kann die Erkennungsschaltung in beliebiger Weise aufgebaut sein, wie dies aus der Radio- und der Radartechnik bekannt ist. Am Ausgang dieser Erkennungsschaltung liegt dann eine entsprechende Auswerteschaltung, die entweder als reine Anzeige mit einer akustischen Anzeigeeinrichtung 11 und/oder einer visuellen Anzeigeeinrichtung 12 ausgebildet ist, so dass etwa die Kassierin darauf aufmerksam gemacht wird, dass der Deaktivierungsvorgang wiederholt werden muss. Die Auswerteschaltung kann aber auch in der ebenfalls gezeigten Weise zur Automatisierung des neuerlichen Deaktivierungsvorganges eine Signalleitung 14 besitzen, die direkt dem den Kondensator C1 entladenden Schaltglied LDR, 1-5 ein Signal zur neuerlichen Einschaltung zuführt.

Es wurde schon erwähnt, dass das Schaltglied LDR, 1-5 auf sehr verschiedene Arten verwirklicht sein kann, und dementsprechend kann auch die Ausgangsleitung 14 an verschiedenen Punkten einen neuerlichen Schaltvorgang auslösen. Beispielsweise wäre es denkbar, die Leitung 14 an den Eingang des Zeitgliedes 2 zu legen, so dass dieses wahlweise vom Sensor LDR oder über die Leitung 14 eingeschaltet wird. Einfacher ist es jedoch, das schon erwähnte ODER-Glied 3 vorzusehen und die Leitung 14 an dessen zweiten Eingang zu legen, so dass der Impulsgenerator 4 für die Dauer eines über die Leitung 14 geführten Signales Impulse (d.h. mindestens einen) abgibt, um die noch unzerstörte Etikette E endgültig zu deaktivieren. Auf diese Weise können Fehlalarme besser vermieden werden.

Es wurde bereits erwähnt, dass an Stelle eines Kondensators C1 im Prinzip jede andere Energiequelle entsprechender Stärke eingesetzt werden kann. In letzterem Falle werden sich im allgemeinen keine Nadelimpulse ergeben, und es mag sogar sein, dass dann Impulsformerstufen nötig sind. Die geschilderte Deaktivierungsprüfung mit der Empfangsschaltung L2, 7-12 könnte auch in herkömmlicher Weise vorgenommen werden, insbesondere wenn die Prüfung an einem anderen Ort, z.B. am Packtisch, vorgenommen wird, als die Deaktivierung. Allerdings gehen dann die durch die Erfindung erzielten Vorteile, wie die Schnelligkeit usw. verloren, wenn mit möglichst genau abgestimmten Frequenzen gearbeitet wird.

Im Rahmen der Erfindung sind zahlreiche Modifikationen denkbar; beispielsweise könnten an Stelle eines Kondensators C1 auch deren mehrere vorgesehen sein, die entweder zueinander parallel geschaltet sind, vorzugsweise hingegen nacheinander zur Abgabe je eines Entladungsimpulses eingeschaltet werden. Dabei kann es zur Sicherung der Deaktivierung der Etikette günstig sein, wenn die nacheinander eingeschalteten und so entladenen Kondensatoren steigende Grösse aufweisen. Es versteht sich auch, dass der Spannungsumsetzer 6 an sich nicht unbedingt erforderlich ist, jedoch durch Erhöhung der Aufladespannung die Aufladezeit erheblich herabzusetzen vermag, wodurch die Vorgänge noch rascher vor sich gehen können.

Eine weitere Abwandlungsmöglichkeit ist an der Empfangsantenne L2 gegeben, die praktisch nach Art eines Kompensationsvariometers ausgebildet ist und dementsprechend alle für diese Ausbildung bekannten Formen annehmen kann.

## Patentansprüche

1. Verfahren zum Deaktivieren einer Resonanzetikette, bei dem dieselbe über einen Energie abgehenden Sender erregt wird, dadurch gekennzeichnet, dass aus einem Impulsgenerator über den Sender (L1) mehrere einzelne Entladungsimpulse mit dazwischenliegenden Impulspausen abgegeben werden, wobei die Pausenzeit mehrere Grössenordnungen grösser als die Dauer der einzelnen Entladungsimpulse bemessen ist,

2. Verfahren nach Anspruch 1, dadurch gekennzeichnet, dass die Entladungsimpulse die Form von Nadelimpulsen besitzen.

3. Verfahren nach Anspruch 1 oder 2, dadurch gekennzeichnet, dass die Impulspausen zwischen den Entladungsimpulsen ungleichmässig lang sind, beispielsweise mit einer Zufallsverteilung, insbesondere aber mit einer gesetzmässigen Veränderung.

4. Verfahren nach einem der vorhergehenden Ansprüche, dadurch gekennzeichnet, dass nach Abgabe des Entladungsimpulses mindestens ein Erregungssignal für die Resonanzetikette (E) zum Überprüfen der erfolgten Deaktivierung abgegeben wird, vorzugsweise in Form wenigstens eines weiteren Entladungsimpulses, wobei ein etwaiges Resonanzsignal der Etikette (E) über eine Empfangsschaltung aufgenommen wird,
und dass bevorzugt die Empfangsschaltung erst nach einer vorbestimmten Zeitspanne nach Abgabe des deaktivierenden Entladungsimpulses eingeschaltet wird, wobei die vorbestimmte Zeit insbesondere zumindest 2 us, zweckmässig 5 us bis 30 us, beträgt, und dass gegebenenfalls die Offenzeit, in der die Empfangsschaltung eingeschaltet ist, 10 us bis 60 us, bevorzugt maximal 50 us, dauert.

5. Schaltungsanordnung zur Durchführung des Verfahrens nach einem der vorhergehenden Ansprüche, dadurch gekennzeichnet, dass zumindest ein Entladekondensator (C1) in Serie zu einer Sendeantenne (L1) gekoppelt und über ein Schaltglied (LDR, 1-5) umladbar ist.

6. Schaltungsanordnung nach Anspruch 5, dadurch gekennzeichnet, dass mit dem Entladekondensator (C1) ein Widerstandszweig (R1), vorzugsweise auch ein Spannungsumsetzer (6) zum Erhöhen der Aufladespannung vorgesehen ist.

7. Schaltungsanordnung nach Anspruch 5 oder 6, dadurch gekennzeichnet, dass der Entladekondensator (C1) eine Grösse von maximal 60 nF besitzt, vorzugsweise maximal 50 nF, insbesondere 5 bis 30 nF, z.B. von 10 nF ± 5.

8. Schaltungsanordnung nach einem der Ansprüche 5 bis 7, dadurch gekennzeichnet, dass ein Empfangskreis (L2, 7-11) zum Prüfen der Deaktivierung der Resonanzetikette (E) mit einer Empfangsantenne (L2) vorgesehen ist, und dass vorzugsweise wenigstens eines der folgenden Merkmale verwirklicht ist:
a) die Empfangsantenne (L2) ist nach Art eines Kompensationsvariometers mit mindestens zwei Teilspulen (L2ʹ, L2ʺ), z.B. in Form einer symmetrischen Acht, ausgebildet;
b) der Empfangskreis (L2, 7-12) besitzt ausgangsseitig wenigstens eine visuelle und/oder akustische Anzeigeeinrichtung (11);
c) der Empfangsantenne (L2) ist ein Transformator (T), vorzugsweise ein, insbesondere symmetrischer, Ferritübertrager relativ kleinen magnetischen Querschnitts, nachgeschaltet;
d) der Empfangsantenne (L2) ist ein symmetrischer Gegentaktverstärker (A) nachgeschaltet;
e) zur Begrenzung des Empfangssignales ist eine Begrenzerschaltung (D), vorzugsweise mit antiparallel geschalteten Dioden, z.B. Siliziumdioden, insbesondere relativ geringer Sperrschichtkapazität, vorgesehen;
f) der Empfangsantenne (L2) ist ein Integrator (9), vorzugsweise mit anschliessendem Komparator, insbesondere einem Schwellwertschalter (11), nachgeschaltet.

9. Schaltungsanordnung nach einem der Ansprüche 5 bis 8, dadurch gekennzeichnet, dass das Schaltglied (LDR, 1-5) wenigstens eines der folgenden Merkmale aufweist:
a) es besitzt einen Sensor (LDR) für die vorbeigeführte Ware und/oder die Resonanzetikette (E);
b) es besitzt einen Impulsgenerator (4) für die Abgabe von wenigstens zwei, nach einer Impulspause, aufeinanderfolgende Einzelimpulse, von dem ein Schalter (5) im Stromkreis des Entladekondensators (C1) gesteuert ist, wobei der Impulsgenerator (4) zweckmässig über ein Zeitglied, z.B. ein Monoflop (2), schaltbar ist;
c) es ist über ein ODER-Glied (3) schaltbar, dessen einer Eingang mit dem Empfangskreis (L2, 7-12) zum Prüfen der Deaktivierung der Resonanzetikette (E) verbunden ist.

10. Schaltungsanordnung nach einem der Ansprüche 5 bis 9, dadurch gekennzeichnet, dass das Schaltglied (LDR, 1-5) mit einem Zeitschalter (8) im Empfangskreis (L2, 7-12) zum Prüfen der Deaktivierung der Resonanzetikette (E) zwecks verzögerter Einschaltung dieses Empfangskreises verbunden ist.

## Claims

1. Method for deactivating a resonant tag, in which the latter is excited by means of an energy-supplying transmitter, characterized in that the pulse generator emits across the transmitter (L1) several individual discharge pulses with interposed pulse intervals, the interval time being much greater than the duration of the individual discharge pulses.

2. Method according to claim 1, characterized in that the discharge pulses are in the form of needle pulses.

3. Method according to claims 1 or 2, characterized in that the pulse intervals between the discharge pulses are not of equal length and e.g. have a random distribution, but in particular change in accordance with a given law.

4. Method according to one of the preceding claims, characterized in that following the emitting of the discharge pulse, at least one exciting signal is emitted for the resonant tag (E) for checking the deactivation which has taken place and is preferably in the form of at least one further discharge pulse, any resonant signal from the tag (E) being received by means of a receiving circuit and preferably the receiving circuit is only switched on after a predetermined time following the emitting of the deactivating discharge pulse, the predetermined time being in particular at least 2 µs and is appropriately 5 to 30 µs and optionally the open time, during which the receiving circuit is switched on, lasts 10 to 60 µs, preferably max. 50 µs.

5. Circuit for performing the method according to one of the preceding claims, characterized in that at least one discharge capacitor (C1) is coupled in series with a transmitting antenna (L1) and charge reversal can take place by means of a switching element (LDR, 1-5).

6. Circuit according to claim 5, characterized in that with the discharge capacitor (C1) is provided a resistance branch (R1) and preferably also a voltage converter (6) for increasing the charging voltage.

7. Circuit according to claims 5 or 6, characterized in that the discharge capacitor (C1) has a size of max. 60 nF, preferably max. 50 nF and in particular 5 to 30 nF, e.g. 10 nF ± 5 nF.

8. Circuit according to one of the claims 5 to 7, characterized in that a receiving circuit (L2, 7-11) for checking the deactivation of the resonant tag (E) is provided with a receiving antenna (L2) and that preferably at least one of the following features is realized:
a) the receiving antenna (L2) is constructed in the manner of a compensating variometer with at least two partial coils (L2', l2"), e.g. in the form of a symmetrical figure of eight,
b) the receiving circuit (L2, 7-12) has on the outside at least one visual and/or acoustic indicator (11),
c) with the receiving antenna (L) is connected in series a transformer (T), preferably and in particular a symmetrical ferrite transformer having a relatively small magnetic cross-section,
d) a symmetrical push-pull amplifier (A) is connected in series with the receiving antenna (L2),
e) for limiting the receiving signal is provided a limiting circuit (D), preferably with antiparallel-connected diodes, e.g. silicon diodes and in particular a relatively small junction capacitance,
f) with the receiving antenna (L2) is connected in series an integrator (9), preferably with a connecting comparator, particularly a threshold switch (11).

9. Circuit according to one of the claims 5 to 8, characterized in that the switching element (LDR, 1-5) has at least one of the following features:
a) it has a sensor (LDR) for the article moved past and/or the resonant tag (E),
b) it has a pulse generator (4) for emitting at least two successive individual pulses following a pulse interval and which controls a switch (5) in the circuit of the discharge capacitor (C1), the pulse generator (4) preferably being switchable by means of a timing element, e.g. a monoflop (2),
c) it is switchable by means of an OR-element (3), whose one input can be connected to the receiving circuit (L2, 7-12) for checking the deactivation of the resonant tag (E).

10. Circuit according to one of the claims 5 to 9, characterized in that the switching element (LDR, 1-5) is connected to a time switch (8) in the receiving circuit (L2, 7-12) for checking the deactivation of the resonant tag (E) for the pulse of a delayed switching on of said receiving circuit.

## Revendications

1. Procédé pour désactiver une étiquette résonnante, selon lequel cette étiquette est excitée par l'intermédiaire d'un émetteur délivrant une énergie, caractérisé en ce que plusieurs impulsions individuelles de décharge sont délivrées, avec des pauses intercalaires, par un générateur d'impulsions par l'intermédiaire de l'émetteur (L1), la durée des pauses étant choisie supérieure, de plusieurs ordres de grandeur, à la durée des impulsions individuelles de décharge.

2. Procédé selon la revendication 1, caractérisé en ce que les impulsions de décharge possèdent la forme d'impulsions en pointe.

3. Procédé selon la revendication 1 ou 2, caractérisé en ce que les pauses entre les impulsions de décharge ont des durées inégales, par exemple avec une distribution aléatoire, mais notamment avec une modification établie selon une loi.

4. Procédé selon l'une des revendications précédente, caractérisé en ce qu'après la délivrance de l'impulsion de décharge, au moins un signal d'excitation pour l'étiquette résonnante (E) est délivré pour le contrôle de la désactivation réussie, de préférence sous la forme d'au moins une autre impulsion de décharge, un éventuel signal de résonance de l'étiquette (E) étant enregistré par l'intermédiaire d'un circuit de réception, et
que de préférence le circuit de réception est activé seulement au bout d'un intervalle de temps prédéterminé après la délivrance de l'impulsion de décharge réalisant la désactivation , l'intervalle de temps prédéterminé étant égal notamment au moins à 2 µs et compris de préférence entre 5 µs et 30 µs, et qu'éventellement la durée d'ouverture, pendant laquelle le circuit de réception est activé, dure de 10 µs à 60 µs et est égale de préférence au maximum à 50 µs.

5. Montage pour la mise en oeuvre du procédé selon l'une des revendications précédentes, caractérisé en ce qu'au moins un condensateur de décharge (C1) est branché en série avec une antenne d'émission (L1) et peut être déchargé par l'intermédiaire d'un circuit de commutation (LDR,1-5).

6. Montage selon la revendication 5, caractérisé en ce qu'avec le condensateur de décharge (C1), il est prévu une branche à résistance (R1), de préférence également un convertisseur de tension (6) servant à accroître la tension de charge.

7. Montage selon la revendication 5 ou 6, caractérisé en ce que le condensateur de décharge (C1) possède une capacité égale au maximum à 60 nF et égale de préférence au maximum à 50 nF et comprise notamment entre 5 et 30 nF, et égale par exemple à 10 nF ± 5.

8. Montage selon l'une des revendications 5 à 7, caractérisé en ce qu'il est prévu un circuit de réception (L2, 7-11) servant à contrôler la désactivation de l'étiquette résonnante (E) et comportant une antenne de réception (L2), et qu'il est prévu de préférence au moins l'une des caractéristiques suivantes :
a) l'antenne de réception (L2) est agencée à la manière d'un variomètre à compensation possédant au moins deux bobines partielles (L2',L2"), par exemple sous la forme d'une branche symétrique;
b) le circuit de réception (L2,7-12) possède, côté sortie, au moins un dispositif d'affichage optique et/ou acoustique (11);
c) en aval de l'antenne de réception (L2) est branché un transformateur (T), de préférence un transformateur à ferrite, notamment symétrique, qui possède une section transversale magnétique relativement petite;
d) un amplificateur symétrique (A) est branché en aval de l'antenne de réception (L2);
e) pour limiter le signal de réception, il est prévu un circuit limiteur (D), comportant de préférence des diodes branchées selon un montage antiparallèle, par exemple des diodes au silicium, dont notamment la capacité de la couche de blocage est relativement faible;
f) un intégrateur (9), auquel est raccordé de préférence un comparateur, notamment un commutateur à valeur de seuil (11), est branché en aval de l'antenne de réception (L2).

9. Montage selon l'une des revendications 5 à 8, caractérisé en ce que le circuit de commutation (LDR, 1-5) possède au moins l'une des caractéristiques suivantes :
a) il possède un capteur (LDR) pour la marchandise qui passe devant lui et/ou pour l'étiquette résonnante (E);
b) il possède un générateur d'impulsions (4) servant à délivrer au moins deux impulsions individuelles se succédant après une pause entre impulsions et qui commande un interrupteur (5) situé dans le circuit du condensateur de décharge (C1), le générateur d'impulsions (4) pouvant être commuté de façon appropriée par l'intermédiaire d'un circuit de temporisation, par exemple un multivibrateur monostable (2);
c) il peut être commuté par l'intermédiaire d'un circuit OU (3), dont une entrée est raccordée au circuit de réception (L2, 7-12) pour le contrôle de la désactivation de l'étiquette résonnante (E).

10. Montage selon l'une des revendications 5 à 9, caractérisé en ce que le circuit de commutation (LDR, 1-5) est raccordé à un circuit de temporisation (8) situé dans le circuit de réception (L2, 7-12) pour contrôler la désactivation de l'étiquette résonnante (E) de manière à déclencher une activation retardée de ce circuit de réception.
